# EUROPÄISCHE PATENTSCHRIFT

(11) **EP 0 287 868 B1**
(45) Veröffentlichungstag und Bekanntmachung des Hinweises auf die Patenterteilung: **27.12.1991**
(21) Anmeldenummer: 88105151.0
(22) Anmeldetag: 30.03.1988
(51) Int. Cl.: B61B 12/02

(54) **Verfahren und Einrichtung zur Überwachung eines Aussteigeplatzes von Schleppliften**
Method and device for monitoring the alighting area of a ski lift
Procédé et dispositif de surveillance du terminus d'un remonte-pente

(30) Priorität: 01.04.1987 AT 788/87
(43) Veröffentlichungstag der Anmeldung: 26.10.1988
(73) Patentinhaber: Bischofer, Peter, A-6235 Reith i. Alpbachtal (AT)
(72) Erfinder: Bischofer, Peter, A-6235 Reith i. Alpbachtal (AT)
(74) Vertreter: Hofinger, Engelbert, DDr.

(56) Entgegenhaltungen:
- DE-A- 2 516 777
- DE-A- 2 558 695
- US-A- 3 906 439

## Beschreibung

Die Erfindung betrifft ein Verfahren zur Überwachung eines Aussteigeplatzes von Schleppliften, der in drei aufeinanderfolgende Überwachungszonen unterteilt wird, von denen die erste eine Einfahrzone, die zweite eine Aussteigezone und die dritte eine Begrenzungszone bildet, wobei von Sensoren Überwachungssignale an eine zentrale Auswerteelektronik übermittelt werden, und bei Abweichung der übermittelten Signalfolge von einer der Auswerteelektronik vorgegebenen Signalfolge der Schleppliftantrieb abgeschaltet wird, und eine Überwachungseinrichtung zu dessen Durchführung.

Bisher ist es üblich, Aussteigeplätze von Schleppliften durch eine Bedienungsperson zu überwachen, die während der Betriebsdauer in der Nähe des Aussteigeplatzes positioniert ist. Die durchgehende Überwachung erfordert hohe Konzentration, sodaß auch durch die Eintönigkeit Unaufmerksamkeit nicht zu vermeiden ist. Wenn auch selten, so kommt es dadurch doch zu schweren Unfällen, da Liftbügel sich nicht richtig einziehen, Schifahrer den Aussteigeplatz versperren, usw.

Aus der DE-A-2516777 ist eine derartige Einrichtung bekannt geworden, bei der zur Überwachung des Aussteigeplatzes Abtaststrahlen, insbesondere modulierte Lichtstrahlen, und Unterbrechungen der Strahlen durch Hindernisse erkennende Sensoren verwendet werden. Weiters ist aus der DE-A-2558695 bekannt, zur Überwachung des Aussteigeplatzes eine Fernsehkamera zu verwenden, die eine gemusterte bzw. gestreifte Kontrollfläche abtastet, wobei Veränderungen in der Musterung des Kontrollbildes durch Hindernisse erkannt werden.

Der Nachteil derartiger Überwachungseinrichtungen besteht in der Vielzahl von möglichen Störungen, etwa durch starken Schneefall, der für abtastende Lichtstrahlen als körperliches Hindernis erscheinen kann, oder etwa bei Schneeverfrachtung durch Wind, die eine gemusterte oder gestreifte Kontrollfläche in kürzester Zeit zu einer geschlossenen weißen Fläche verändert. Weiters sind mechanische Verstellungen und Einwirkungen aus absichtlichen Berührungen durch Schifahrer usw. nicht zu verhindern, die natürlich ebenfalls Störsignale bewirken. Die Tätigkeit der Bedienungsperson verlagert sich hier von der Beobachtung des Aussteigeplatzes auf die Beobachtung der Überwachungselemente, es wird dabei aber keine Entlastung der Bedienungsperson erzielt.

Die Erfindung hat es sich nun zur Aufgabe gestellt, ein Verfahren und eine möglichst nicht störbare Überwachungseinrichtung für den Aussteigeplatz von Schleppliften zu schaffen, sodaß eine Bedienungsperson wirksam entlastet werden kann.

Erfindungsgemäß wird dies dadurch gelöst, daß jedem Schleppliftbügel ein Magnetfeld zugeordnet wird, und die Bewegungsbahn jedes besetzten Schleppliftbügels vom Eintritt in die Einfahrzone zumindest bis zum Austritt aus der Begrenzungszone mittels Magnetfeldsensoren überwacht wird.

Das erfindungsgemäße Verfahren ist somit vorwiegend in der Lage, die rechtzeitige Freigabe der besetzten Bügel als wesentliche Voraussetzung für die Räumung des Aussteigeplatzes durch die beförderten Schifahrer zu überwachen, sodaß die Bedienungsperson wirksam entlastet wird.

Zur Überwachung des richtigen Bewegungsablaufes der besetzten Schleppliftbügel werden die Magnetfeldsensoren entlang seiner Bewegungsbahn geordnet, d.h. in der Einfahrzone im Boden oder gegebenenfalls auch in einem seiner Schlepposition entsprechenden Bodenabstand seitlich neben der Fahrspur, und in der Begrenzungszone hinter einem dort meist vorgesehenen Stangenrost.

Da in bevorzugter Ausführung die Bewegungsbahn der Schleppliftbügel bis zu deren vollständigen Einzug ins Gehänge überwacht wird, kann für diesen Zweck nahe der Umlenkscheibe an einer Stelle, an der der Bügel eingezogen sein muß, ebenfalls ein Magnetfeldsensor vorgesehen sein. Je nach der Größe des Aussteigeplatzes können weitere Magnetfeldsensoren im Boden in der Aussteigezone und an weiteren beliebigen Positionen des Überwachungsbereiches vorgesehen sein. Zur Bildung der Magnetfelder ist bevorzugt jeder Schleppliftbügel mit einem Dauermagneten bestückt.

Eine ergänzende Ausführung des Verfahrens kann vorsehen, daß eine zusätzliche Überwachung der Einfahrzone und der Aussteigezone mittels kapazitiver Anwesenheitssensoren erfolgt, die beim Eintritt eines besetzten Schleppliftbügels in die Einfahrzone und Anwesenheit einer Person in der Aussteigezone ein eine Abweichung der Signalfolge bewirkendes Störsignal erzeugen.

Dadurch wird die vollständige Räumung des Aussteigeplatzes, auch dessen Querung durch andere Schifahrer dann überwacht, wenn ein besetzter Schleppliftbügel nachfolgt.

Erfolgt auch in der Begrenzungszone eine zusätzliche Überwachung mittels eines kapazitiven Anwesenheitssensors, der bei einem fehlenden Signal des Magnetfeldsensors am Ausgang der Begrenzungszone ein eine Abweichung der Signalfolge bewirkendes Störsignal erzeugt, so sind alle denkbaren Möglichkeiten erfaßt. In dieser Ausführung setzt sich die vorgegebene Signalfolge vorteilhaft aus zwei ineinander verschachtelten Reihen zusammen, von denen die eine den freiwerdenden Schleppliftbügeln und die andere den anwesenden Personen zugeordnet wird.

Die vorgegebene Signalfolge, die dem ungestörten Betrieb des Schleppliftes entspricht, wird den Gegebenheiten und den Sicherheitsvorschriften angepaßt. Prinzipiell könnten durch eine Vielzahl von Sensoren Signalfolgen festgelegt werden, die auch kleinste Abweichungen vom Idealzustand erfassen und dadurch jedoch den Schlepplift zu häufig abschalten. Für einen vernünftigen Kompromiß zur Personenüberwachung, der einen ungestörten Betrieb über einen durchschnittlichen Zeitraum sicherstellt, reicht es aus, wenn die der Auswerteelektronik vorgegebene Signalfolge für die Überwachung der Bewegungsbahn der pro besetztem Schleppliftbügel beförderten Personen jeweils ein Eintrittssignal des Magnetfeldsensors aus der Einfahrzone, kein Störsignal des kapazitiven Anwesenheitssensors aus der Aussteigezone, ein Austrittssignal des Magnetfeldsensors am Ende der Begrenzungszone und kein Störsignal des kapazitiven Sensors aus der Begrenzungszone umfaßt.

Bei einer derartigen Signalfolge kann im Normalfall davon ausgegangen werden, daß die Schifahrer sich rechtzeitig vom Schleppliftbügel gelöst haben, den Aussteigeplatz geräumt haben, um das Aussteigen nachfolgender Schifahrer nicht zu behindern, und der freiwerdende Bügel innerhalb einer bestimmten Zeit vollständig ins Gehänge eingezogen ist.

Da ein Anwesenheitssignal aus der Aussteigezone nur bei einem Eintrittssignal aus der Eintrittszone ein Störsignal darstellt, können Schifahrer ohne weiteres in der Aussteigezone verbleiben, solange nachfolgende Schleppliftbügel unbesetzt sind. Erst bei der Einfahrt eines besetzten Schleppliftbügels in die Einfahrzone muß die Aussteigezone geräumt sein.

Es ist so auch möglich, mehrere nahe aneinanderliegende Bergstationen von Schleppliften, wie dies in größeren Schigebieten häufig der Fall ist, durch eine einzige Bedienungsperson zu betreuen, die hinsichtlich der Betreuung der Aussteigeplätze nicht mehr die Kontrolle des Normalzustandes, sondern nur die Beseitigung von Störfällen durchzuführen hat.

Eine bevorzugte Überwachungseinrichtung zur Überwachung des Aussteigeplatzes von Schleppliften, der in drei aufeinanderfolgenden Überwachungszonen unterteilt wird, von denen die erste eine Einfahrzone, die zweite eine Aussteigezone und die dritte eine Begrenzungszone bildet, mit mindestens einem Sensor für jede Überwachungszone, mit einem Sensor zur Ermittlung der Fahrgeschwindigkeit und mit einer zentralen Auswerteelektronik, ist dadurch gekennzeichnet, daß die Überwachungseinrichtung mehrere entlang der Bewegungsbahn der besetzten, mit einem Permanentmagneten bestückten Schleppliftbügel anzuordnende Magnetfeldsensoren, einen als Fahrgeschwindigkeitssensor an der letzten Liftstütze vor dem Aussteigeplatz anzuordnenden induktiven Näherungsschalter und einen an der Seilrolle exzentrisch anzuordnenden, pro Umdrehung mindestens einen Impuls im Näherungsschalter auslösenden Stift aufweist.

Der Fahrgeschwindigkeitssensor dient dazu, die zeitlichen Abstände der zu erwartenden Überwachungssignale in Abhängigkeit von der Fahrgeschwindigkeit vorzugeben.

Weiters ist bevorzugt vorgesehen, daß in der Einfahrzone, in der Aussteigezone und in der Begrenzungszone zumindest je ein weiterer Sensor durch einen kapazitiven Anwesenheitssensor gebildet ist, der innerhalb der Schneedecke, insbesondere im Boden angeordnet ist.

Nachstehend wird nun die Erfindung an Hand der Figuren der beiliegenden Zeichnungen näher beschrieben, ohne darauf beschränkt zu sein.

Fig. 1 zeigt eine schematische Draufsicht auf die Bergstation eines Schleppliftes mit einseitigem Ausstieg, Fig. 2 den Aussteigeplatz in schematischer Seitenansicht, die Fig. 3 ein Beispiel der Überwachungszonenaufteilung bei doppelseitigem Ausstieg, Fig. 4 und 5 Anordnungen eines Magnetfeldsensors und eines Geschwindigkeitssensors.

Die Bergstation eines Schleppliftes (Fig. 1) weist eine Seilumlenkscheibe 18 für das Schleppseil 19 auf, an dem die Gehänge 9 der Schleppliftbügel 11 in Abständen geklemmt sind. Das Ende der Schlepplifttrasse wird beispielsweise durch einen Stangenrost 22 gebildet, hinter dem eine übliche Fangleine zur Abschaltung gespannt sein kann. Ein üblicher Taster 24 zur Abschaltung der Liftanlage ist an geeigneter Stelle vorgesehen. Der Aussteigeplatz 1 ist in Überwachungszonen unterteilt, und umfaßt mindestens eine Einfahrzone 2, eine Aussteigezone 3 und eine Begrenzungszone 4. In Fig. 3 ist eine vorteilhafte Zonenaufteilung für einen Aussteigeplatz mit beidseitigem Ausstieg gezeigt.

In der Einfahrzone 2 ist ein erster Magnetfeldsensor 10 im Schnee bzw. im Boden 7 unter der Fahrspur, gegebenenfalls auch seitlich in Höhe des besetzten Schleppliftbügels 11 (Fig. 2) angeordnet. Der Magnetfeldsensor 10 spricht auf einen Dauermagneten 12 (Fig. 4) an, der an jedem Schleppliftbügel 11 vorgesehen ist. Der erste Magnetfeldsensor 10 dient zur Überwachung, ob der Schleppliftbügel 11 mit Schifahrern besetzt ist, da nur dann der Dauermagnet 12 den Erfassungsbereich des ersten Sensors 10 passiert, und damit zur Aktivierung der Überwachungseinrichtung. Weiters ist in der Einfahrzone 2 im Bereich einer Seilrolle 15 der letzten Liftstütze 16 ein Geschwindigkeitssensor 13 (Fig. 5) vorgesehen. Dieser erfaßt die Drehzahl der Seilrolle 15 und damit die Fahrgeschwindigkeit des Schleppliftes. Der Geschwindigkeitssensor 13 besteht aus einem Näherungsschalter 14, in dem bei jeder Umdrehung der Seilrolle 15 durch mindestens einen davon exzentrisch abstehenden Stift 17 jeweils ein Signal ausgelöst wird. Die Signale sind proportional der Fahrgeschwindigkeit, und legen die zeitlichen Abstände zu allen weiteren Überwachungssignalen fest, die bis zum Verlassen des Aussteigeplatzes 1 von weiteren Sensoren abgegeben werden müssen, falls vom ersten Magnetfeldsensor 10 ein besetzter Liftbügel 11 erkannt wird. Weitere Magnetfeldsensoren können im Boden bis zum Ausstiegsbereich vorgesehen sein. Ein notwendiger Magnetfeldsensor 10 ist hinter bzw. unter dem schrägstehenden Stangenrost 22 bzw. am Ende des Aussteigeplatzes 1 angeordnet, mit Hilfe dessen überwacht wird, ob der Bügel innerhalb der vorgesehenen Fahrstrecke in der Aussteigezone 3 rechtzeitig losgelassen wird. Wenn sich ein Schifahrer am Bügel 11 verhängt, so zieht sich dieser verspätet ein, und passiert den Stangenrost 22 verzögert.

Ein letzter Sensor 10, der ebenfalls ein Magnetfeldsensor sein kann, kann noch an einer Stelle nahe der Umlenkscheibe 18 vorgesehen sein, an der der Bügel 11 vollständig im Gehänge eingezogen sein muß. Wird ein Magnetfeldsensor verwendet, so kann seine Anordnung auf einem Masten 23 gemäß Fig. 4 erfolgen. Passiert der Bügel 11 zu tief, spricht der letzte Sensor 10 nicht an, und der Schleppliftantrieb wird abgeschaltet. Als Sensor kann an dieser Stelle auch eine andere Einrichtung verwendet werden, beispielsweise ein Berührungsschalter, der auf noch nicht beruhigte Schleppliftbügel 11 anspricht.

Eine zentrale Auswerteelektronik verarbeitet alle von den einzelnen Sensoren kommenden Signale und vergleicht diese mit der vorgegebenen Signalfolge, wobei sie bei Abweichungen den Liftantrieb abschaltet. Der zugeordnete Prozeßrechner ist frei programmierbar.

Bei störungsfreiem Betrieb verläuft die Überwachung in folgender Weise:
Ist ein Schleppliftbügel 11 besetzt, so passiert der eingebaute Dauermagnet 12 den Erfassungsbereich des ersten Magnetfeldsensors 10 in der Einfahrzone 2. Es entsteht ein Eintrittssignal, das den Geschwindigkeitssensor 13 aktiviert. Ab diesem Zeitpunkt wird die vom Geschwindigkeitssensor 13 ermittelte Fahrtstrecke und die zeitliche Folge der zu erwartenden Überwachungssignale der weiteren Sensoren überwacht. Die Schifahrer lassen in der Aussteigezone den Bügel 11 los, dessen Einzug entlang der Bewegungsbahn von den weiteren Magnetfeldsensoren 10 erfaßt wird. Da diese der vorgegebenen Folge entsprechen, läuft der Schlepplift weiter.

Um auch das Verlassen der Aussteigezone 3 durch die Schifahrer überwachen zu können, sind weitere Sensoren in Form von kapazitiven Anwesenheitssensoren 20 in jeder der drei Zonen 2,3,4 vorgesehen, die entsprechende Signale erzeugen.

Sobald der dem Stangenrost 22 zugeordnete Magnetfeldsensor 10 das richtige Loslassen des Bügels 11 angezeigt hat, wird die Kontrolle der Bewegungsbahn zwischen Eintritt und Austritt inaktiv geschaltet, wobei Anwesenheitssignale des Anwesenheitssensors 20 in der Aussteigezone 3 unberücksichtigt bleiben. Das Anwesenheitssignal aus der Aussteigezone 3 wird jedoch dann berücksichtigt, wenn es beim nächsten Eintrittssignal nach wie vor vorliegt. Eine Gegensprechanlage kann vorgesehen sein, sodaß vom Einsteigeplatz Durchsagen und Anweisungen an den Aussteigeplatz 1 gegeben werden können. Liegt ein Anwesenheitssignal aus der Begrenzungszone 4 vor, so wird der Antrieb abgeschaltet, wenn entweder der Magnetfeldsensor 10 unterhalb des Stangenrostes 22 kein Austrittssignal abgegeben hat, oder wenn ein neuerliches Eintrittssignal aus der Einfahrzone 2 vorliegt.

Ebenso führt ein Anwesenheitssignal aus der Einfahrzone 2 zum Abschalten, wenn auch ein Eintrittssignal aus der Einfahrzone den nächsten besetzten Schleppliftbügel 11 anzeigt. Auch jede andere Abweichung von der vorgegebenen Signalfolge, etwa durch eine zu große Zeitspanne zwischen Signalen der Magnetfeldsensoren, oder durch eine Anwesenheitsanzeige aus einer der Zonen 2,3,4 auf Grund querender Schifahrer bei einem gleichzeitigen Eintrittssignal aus der Einfahrzone 2, führt zum Abschalten des Schleppliftantriebes. Dabei kann auch ein Defekt in einem Überwachungssystem erkannt werden, da zumindest das Eintrittssignal in die Einfahrzone 2 beiden Systemen zugeordnet werden kann, und das defekte keine weiteren vorgegebenen Signale mehr erzeugt.

## Patentansprüche

1. Verfahren zur Überwachung eines Aussteigeplatzes (1) von Schleppliften, der in drei aufeinanderfolgende Überwachungszonen unterteilt wird, von denen die erste eine Einfahrzone (2), die zweite eine Aussteigezone (3) und die dritte eine Begrenzungszone (4) bildet, wobei von Sensoren (10,20) Überwachungssignale an eine zentrale Auswerteelektronik übermittelt werden, und bei Abweichung der übermittelten Signalfolge von einer der Auswerteelektronik vorgegebenen Signalfolge der Schleppliftantrieb abgeschaltet wird, dadurch gekennzeichnet, daß jedem Schleppliftbügel (11) ein Magnetfeld zugeordnet wird, und die Bewegungsbahn jedes besetzten Schleppliftbügels (11) vom Eintritt in die Einfahrzone (2) zumindest bis zum Austritt aus der Begrenzungszone (4) mittels Magnetfeldsensoren (10) überwacht wird.

2. Verfahren nach Anspruch 1, dadurch gekennzeichnet, daß die Bewegungsbahn der Schleppliftbügel (11) bis zu deren vollständigen Einzug ins Gehänge (9) überwacht wird.

3. Verfahren nach Anspruch 1 oder 2, dadurch gekennzeichnet, daß eine zusätzliche Überwachung der Einfahrzone (2) und der Aussteigezone (3) mittels kapazitiver Anwesenheitssensoren (20) erfolgt, die beim Eintritt eines besetzten Schleppliftbügels (11) in die Einfahrzone (1) und Anwesenheit einer Person in der Aussteigezone (3) ein eine Abweichung der Signalfolge bewirkendes Störsignal erzeugt.

4. Verfahren nach einem der Ansprüche 1 bis 3, dadurch gekennzeichnet, daß eine zusätzliche Überwachung der Begrenzungszone (4) mittels eines kapazitiven Anwesenheitssensors (20) erfolgt, der bei einem fehlenden Signal des Magnetfeldsensors (10) am Ausgang der Begrenzungszone (4) und Anwesenheit einer Person in der Begrenzungszone ein eine Abweichung der Signalfolge bewirkendes Störsignal erzeugt.

5. Schleppliftbügel zur Durchführung des Verfahrens nach Anspruch 1 oder 2, dadurch gekennzeichnet, daß der Schleppliftbügel (11) mit einem Dauermagneten (12) bestückt ist.

6. Überwachungseinrichtung zur Überwachung des Aussteigeplatzes (1) von Schleppliften, der in drei aufeinanderfolgende Überwachungszonen unterteilt wird, von denen die erste eine Einfahrzone (2), die zweite eine Aussteigezone (3) und die dritte eine Begrenzungszone (4) bildet, mit mindestens einem Sensor (10) für jede Überwachungszone (2,3,4), mit einem Sensor (13) zur Ermittlung der Fahrgeschwindigkeit und mit einer zentralen Auswerteelektronik, dadurch gekennzeichnet, daß die Überwachungseinrichtung mehrere entlang der Bewegungsbahn der besetzten, mit einem Permanentmagneten bestückten Schleppliftbügel (11) anzuordnende Magnetfeldsensoren (10), einen als Fahrgeschwindigkeitssensor (13) an der letzten Liftstütze (16) vor dem Aussteigeplatz (1) anzuordnenden induktiven Näherungsschalter (14) und einen an der Seilrolle (15) exzentrisch anzuordnenden, pro Umdrehung mindestens einen Impuls im Näherungsschalter (14) auslösenden Stift (17) aufweist.

7. Überwachungseinrichtung nach Anspruch 6, dadurch gekennzeichnet, daß in der Einfahrzone (2), in der Aussteigezone (3) und in der Begrenzungszone (4) zumindest je ein weiterer Sensor durch einen kapazitiven Anwesenheitssensor (20) gebildet ist, der innerhalb der Schneedecke, insbesondere im Boden (7) angeordnet ist.

## Claims

1. A method of monitoring an alighting area (1) of ski drag lifts, which is divided into three successive monitoring zones of which the first zone forms an entry zone (2), the second forms an alighting zone (3) and the third forms a limit zone (4), wherein monitoring signals are transmitted from sensors (10, 20) to a central electronic evaluation means and if the transmitted signal sequence departs from a signal sequence which is predetermined by the electronic evaluation means the drag lift drive is switched off, characterised in that a magnetic field is associated with each drag lift bar member (11) and the path of movement of each occupied drag lift bar member (11) is monitored by means of magnetic field sensors (10) from its entry into the entry zone (2) at least as far as its exit from the limit zone (4).

2. A method according to claim 1 characterised in that the path movement of the drag lift bar members (11) is monitored until they are drawn completely into the respective suspension member (9).

3. A method according to claim 1 or 2 characterised in that additional monitoring of the entry zone (2) and the alighting zone (3) is effected by means of capacitive presence sensors (20) which produces a fault signal causing a deviation of the signal sequence when an occupied drag lift bar member (11) passes into the entry zone (2) and a person is present in the alighting zone (3).

4. A method according to one of claims 1 to 3 characterised in that additional monitoring of the limit zone (4) is affected by means of a capacitive presence sensor (20) which produces a fault signal causing a deviation of the signal sequence in the absence of a signal from the magnetic field sensor (10) at the exit of the limit zone (4) and when a person is present in the limit zone.

5. A drag lift bar member for carrying out the method according to claim 1 or claim 2 characterised in that the drag lift bar member (11) is fitted with a permanent magnet (12).

6. A monitoring arrangement for monitoring the alighting area (1) of ski drag lifts, which is divided into three successive monitoring zones of which the first forms an entry zone (2), the second forms an alighting zone (3) and the third forms a limit zone (4), having at least one sensor (10) for each monitoring zone (2, 3, 4), a sensor (13) for detecting the speed of travel and a central electronic evaluation means, characterised in that the monitoring arrangement has a plurality of magnetic field sensors (10) to be arranged along the path of movement of the occupied drag lift bar members (11) fitted with a permanent magnet, an inductive proximity switch which is to be arranged as a travel speed sensor (13) at the last lift support (16) before the alighting area (1), and a pin (17) which is to be arranged eccentrically on the cable roller (15) and which triggers at least one pulse in the proximity switch (14) per revolution.

7. A monitoring arrangement according to claim 6 characterised in that at least one further respective sensor is formed in each of the entry zone (2), the alighting zone (3) and the limit zone (4) by a capacitive presence sensor (20) which is arranged within the covering of snow, in particular in the ground (7).

## Revendications

1. Procédé de surveillance du terminus (1) d'un remonte-pente qui est divisé en trois zones consécutives à surveiller, la première étant une zone d'entrée (2), la deuxième une zone de descente (3) et la troisième une zone de limitation (4), dans lequel des signaux de surveillance sont transmis par des capteurs (10, 20) à une électronique centrale d'exploitation, tandis qu'en cas d'écart de la séquence de signaux transmis par rapport à une séquence de signaux prédéterminée par l'électronique d'exploitation, l'entraînement du remonte-pente est interrompu, caractérisé en ce qu'un champ magnétique est associé à chaque perche (11) du remonte-pente, et le trajet de chaque perche (11) occupée est surveillé depuis l'entrée dans la zone d'entrée (2), tout au moins jusqu'a la sortie de la zone de limitation (4) au moyent de détecteurs de champ magnétique (10).

2. Procédé selon la revendication 1, caractérisé en ce que le trajet de la perche (11) de remonte-pente est surveillé jusqu'à sa rétraction complète dans la suspente (9).

3. Procédé selon la revendication 1 ou 2, caractérisé en ce qu'une surveillance supplémentaire de la zone d'entrée (2) et de la zone de sortie (3) a lieu au moyen de détecteurs capacitifs de présence (20) qui, lors de l'entrée d'une perche (11) occupée dans la zone d'entrée (2) et en cas de présence d'une personne dans la zone de descente (3) engendrent un signal perturbateur produisant un écart de la séquence de signaux.

4. Procédé selon une des revendications 1 à 3, caractérisé en ce qu'une surveillance supplémentaire de la zone de limitation (4) a lieu au moyen d'un détecteur capacitif de présence (20) qui engrendre, en cas d'un signal manquant du détecteur de champ magnétique (10) à la sortie de la zone de limitation (4) et de présence d'une personne dans la zone de limitation, un signal perturbateur produisant un écart de la séquence de signaux.

5. Perche de remonte-pente pour la mise en oeuvre du procédé selon la revendication 1 ou 2, caractérisée en ce que la perche (11) de remontepente est équipée d'un aimant permanent (12).

6. Dispositif de surveillance du terminus (1) d'un remonte-pente qui est divisé en trois zones consécutives à surveiller, la première étant une zone d'entrée (2), la deuxième une zone de descente (3) et la troisième une zone de limitation (4), avec au moins un détecteur (10) pour chaque zone de surveillance (2, 3, 4), avec un capteur (13) pour mesurer la vitesse de circulation et avec une électronique centrale d'exploitation, caractérisé en ce que le dispositif de surveillance présente :
- plusieurs détecteurs de champ magnétique (10) à disposer le long du trajet des perches (11) de remonte-pente occupées, équipées d'un aimant permanent;
- un détecteur inductif de proximité (14) à disposer en tant que capteur de mesure (13) de la vitesse de circulation, sur le dernier pylone (16) du remonte-pente avant le terminus (1); et
- un goujon (17) à monter en position excentrique sur la poulie de câble (15) déclenchant à chaque tour au moins une impulsion dans le détecteur de proximité (14).

7. Dispositif de surveillance selon la revendication 6, caractérisé en ce que, dans la zone d'entrée (2), dans la zone de sortie (3) et dans la zone de limitation (4), il est prévu dans chacune au moins un capteur supplémentaire constitué par un détecteur capacitif de présence (20), qui est disposé dans l'épaisseur de la couche de neige, en particulier dans le sol (7).
